# EUROPÄISCHE PATENTSCHRIFT

(11) **EP 1 906 785 B1**
(45) Veröffentlichungstag und Bekanntmachung des Hinweises auf die Patenterteilung: **31.12.2008**
(21) Anmeldenummer: 06754483.3
(22) Anmeldetag: 21.06.2006
(51) Int. Cl.: A44C 9/00

(54) **SCHMUCKRING UND PRODUKTIONSVERFAHREN ZUR HERSTELLUNG EINES SCHMUCKRINGS**
JEWELLERY RING AND METHOD FOR THE PRODUCTION THEREOF
BAGUE ET PROCEDE DE PRODUCTION D'UNE BAGUE

(30) Priorität: 30.06.2005 DE 102005030570
(43) Veröffentlichungstag der Anmeldung: 09.04.2008
(73) Patentinhaber: MONTBLANC-SIMPLO GmbH, D-22525 Hamburg (DE)
(72) Erfinder: HERING, Thorsten, 21244 Buchholz i.d. Nordheide (DE)
(74) Vertreter: Kopf, Korbinian Paul
(86) Internationale Anmeldenummer: PCT/EP2006/005977
(87) Internationale Veröffentlichungsnummer: WO 2007/003273

(56) Entgegenhaltungen:
- EP-A- 0 976 341
- EP-A- 1 208 763
- DE-A1- 10 302 278
- DE-U1- 20 019 378
- DE-U1- 20 219 930
- DE-U1- 20 300 443

## Beschreibung

### TECHNISCHES GEBIET

Die vorliegende Erfindung betrifft allgemein das technische Gebiet der Schmuckherstellung. Insbesondere betrifft die Erfindung einen neuartig aufgebauten Schmuckring sowie ein Produktionsverfahren zur Herstellung solch eines neuartigen Schmuckrings.

### HINTERGRUND DER ERFINDUNG

Viele Ringträger kennen das Bedürfnis oder zumindest die Angewohnheit, sich an einem Ring, den sie an einem ihrer Finger tragen, sich spielerisch zu betätigen, wobei sie diesen beispielsweise am Finger drehen oder daran vor und zurück schieben. Dieses Spiel- oder Ablenkungsbedürfnis, welches häufig aus Langeweile oder Nervosität entsteht, führt jedoch häufig und vorzugsweise bei Ringen minderwertiger Materialbeschaffenheit dazu, dass sowohl Innen- wie auch Außenumfang des Rings abgenutzt und etwaige Beschichtungen abgetragen werden.

Fernerhin sind beispielsweise Ringe bekannt, welche aus mehreren einzelnen Ringen bestehen, die jeweils ineinander verschlungen sind, um gemeinsam auf einen Finger aufgeschoben werden zu können. Auch diese erstmals von der Firma Cartier unter der Bezeichnung Cartierring in den Handel gebrachten Ringe laden den Ringträger häufig zum Spielern ein, da sich ein solcher Ring aufgrund seiner mechanisch-kinematischen Eigenschaften besonders leicht in Längsrichtung des Fingers vor und zurückschieben lässt, was jedoch wiederum zu starken Abnutzungserscheinungen an den einzelnen Ringen führt. Dokument DE-U-20019378 beschreibt die Merkmale des Oberbegriffs des Anspruchs 1.

### DARSTELLUNG DER ERFINDUNG

Aufgrund des bei vielen Ringträgern bestehenden Spiel- und Ablenkungsbedürfnisses sowie aufgrund des damit verbundenen Verschleißes besteht somit ein Bedarf nach einem Ring, welcher geradezu zum Spielen einlädt, ohne dabei jedoch unerwünschten Abnutzungserscheinungen zu unterliegen.

Der vorliegenden Erfindung liegt daher der Gedanke zugrunde, einen Ring bestehend aus zwei separaten einzelnen Ringen zur Verfügung zu stellen, die so ineinander geschachtelt sind, dass der eine Ring konzentrisch zu dem anderen liegt, so dass die beiden Ringe relativ zueinander verdreht werden können. Damit bei solch einer Drehung keine unerwünschte Reibung zwischen den beiden Ringen entsteht, befindet sich zwischen den beiden Ringen zumindest ein Gleitring eingefügt, welcher als Lagerfläche für zumindest einen der beiden Ringe dient, um so in Bezug auf den jeweils anderen Ring um diesen herum ohne Auftreten von Verschleißerscheinungen gedreht werden zu können.

Bei dem erfindungsgemäßen Ring handelt es sich insbesondere um einen Schmuckring, welcher einen ersten, äußeren Ring mit einer Innenmantelfläche, einen zweiten, inneren Ring mit einer Außenmantelfläche und zumindest einen Gleitring umfasst, welche so konzentrisch zueinander angeordnet sind, dass sich der zumindest eine Gleitring zwischen der Innenmantelfläche des ersten Rings und der Außenmantelfläche des zweiten Rings befindet. Durch diese konzentrische Anordnung der Ringe kann gewährleistet werden, dass der zweite Ring bei einer Drehung nicht in Kontakt mit dem ersten Ring gerät, sodass dadurch üblicherweise entstehende Abnutzungserscheinungen vermieden werden können. Vielmehr gleitet der erste Ring entlang seiner Innenmantelfläche auf dem Gleitring, was aufgrund der geringen Gleitreibungszahl zwischen dem zumindest einem Gleitring und dem ersten Ring nur zu mikroskopisch kleinen Abnutzungserscheinungen führt. Anstelle dass nur der erste Ring auf dem zumindest einen Gleitring gleitet, ist es selbstverständlich ebenfalls möglich, dass sowohl der erste als auch der zweite Ring gleitend zu dem zumindest einen Gleitring angeordnet sind oder dass nur der zweite Ring eine Gleitbewegung bezüglich des zumindest einen Gleitrings ausführen kann.

Größere Abnutzungserscheinungen zwischen dem ersten und dem zweiten Ring werden effektiv dadurch vermieden, dass der erste Ring so um den zweiten Ring angeordnet ist, dass die Innenmantelfläche des ersten Rings der Außenmantelfläche des zweiten Rings durch den zumindest einen Gleitring beabstandet gegenüber liegt. Hierdurch kann gewährleistet werden, dass zwischen der Innenmantelfläche des ersten Rings und der Außenmantelfläche des zweiten Rings stets ein entsprechender Ringspalt vorhanden ist, der ein Aneinanderreiben der beiden Ringe verhindert. Zwar umgibt auch der erste Ring den zumindest einen Gleitring in einer Weise, dass zwischen der Innenmantelfläche des ersten Rings und dem zumindest einen Gleitring ein Ringspalt entsteht, jedoch ist dieser Ringspalt etwa um die Hälfte kleiner als der Ringspalt zwischen dem ersten und dem zweiten Ring, sodass selbst bei einer Verkantung des ersten und des zweiten Rings dieselben nicht in Kontakt miteinander gelangen können. Um ein derartiges Verkanten effektiv zu vermeiden und um den Gleitvorgang der beiden Ringe zueinander zu verbessern, kann es insbesondere bei breiten Ringen vorteilhaft sein, zwischen dem ersten und dem zweiten Ring mehr als nur einen Gleitring (beispielsweise zwei, drei oder noch mehr Gleitringe) einzufügen, wodurch ein unerwünschtes Verkanten der beiden Ringe weitestgehend vermieden werden kann.

Damit der zumindest eine Gleitring stramm auf die Außenmantelfläche des zweiten Rings aufgespannt werden kann, weist der zumindest eine Gleitring einen Innenumfang auf, der als zylindrische Klemmfläche ausgebildet ist. Sofern hier von einer zylindrischen Klemmfläche gesprochen wird, so ist hierunter der Innenumfang des Gleitrings zu verstehen, mit welchem sich der zumindest eine Gleitring auf die Außenmantelfläche des zweiten Rings in Folge seiner elastischen Eigenschaften klemmt, sofern der lichte Durchmesser des zumindest einen Gleitrings geringfügig kleiner ist, als der Durchmesser der Außenmantelfläche des zweiten Rings, auf die er aufgespannt werden soll. Damit beim Gleiten der Innenmantelfläche des ersten Rings auf dem zumindest einen Gleitring nur geringe Reibungsverluste entstehen, weist der zumindest eine Gleitring einen der zylindrischen Klemmfläche gegenüberliegenden Außenumfang auf, der im Querschnitt als konvex gewölbte Gleitfläche ausgebildet ist. Diese konvex gewölbte Form der Gleitfläche des zumindest einen Gleitrings dient neben der Reduzierung der Reibungsverluste darüber hinaus zur Lagesicherung des ersten Rings, worauf im weiteren Verlauf der vorliegenden Anmeldung noch weiter eingegangen wird.

Zur Lagesicherung des ersten und des zweiten Rings weist zumindest der eine Gleitring ferner im Wesentlichen zwei ebene Wandungsabschnitte auf, welche sich zwischen der zylindrischen Klemmfläche und der konvex gewölbten Gleitfläche radial erstrecken. Diese beiden ebenen Wandungsabschnitte gelangen bei einer großen axialen Beanspruchung der beiden Ringe in Anlage mit einer in dem zweiten Ring ausgebildeten Ausnehmung und insbesondere deren Wandungen. In entsprechender Weise weist auch die Innenmantelfläche des ersten Rings zumindest eine ringförmige Ausnehmung auf, in die der zumindest eine Gleitring eingreift, sodass auch bezüglich des ersten Rings eine Lagesicherung in axialer Richtung gewährleistet ist.

Um die Reibungsverhältnisse zwischen dem ersten Ring und dem Gleitring zu optimieren, ist die zumindest eine Ausnehmung in der Innenmantelfläche des ersten Rings als konkave Gleitringmulde ausgebildet, in welche die konvex gewölbte Gleitringfläche des zumindest einen Gleitrings zumindest teilweise eingreift und dort einrastet, sodass sich die konvexe Wölbung der Gleitringfläche des zumindest einen Gleitrings außerhalb der Gleitringmulde in der Innenmantelfläche des ersten Rings fortsetzt.

Damit der zumindest eine Gleitring beim Aufschieben des ersten Rings auf den zweiten Ring während der Herstellung des Schmuckrings nicht von der Außenmantelfläche des zweiten Rings abspringen oder in sonstiger Weise entfernt werden kann, ist die zumindest eine Ausnehmung in der Außenmantelfläche des zweiten Rings als Ringnut ausgebildet, in die der zumindest eine Gleitring mit seinen ebenen Wandungsabschnitten zumindest teilweise eingreift. Somit befindet sich die zylindrische Klemmfläche des zumindest einen Gleitrings am Ringnutgrund des zweiten Rings und die konvex gewölbte Gleitfläche steht über die Ringnut heraus und umgibt die Außenmantelfläche des zweiten Rings.

Um diese geometrischen Verhältnisse der einzelnen Ringe zueinander dauerhaft zu gewährleisten, weist die Ringnut eine radiale Tiefenabmessung auf, welche geringer ist als die radiale Dickenabmessung des zumindest einen Gleitrings, gemessen zwischen der zylindrischen Klemmfläche und dem äußersten Punkt der konvex gewölbten Gleitfläche des Gleitrings. Wie noch später genauer erläutert wird, wird bei der Herstellung des Schmuckrings der erste Ring auf den zweiten aufgeschoben, wobei jedoch der zumindest eine Gleitring in radialer Richtung geringfügig zusammengepresst werden muss, bis er sich in die konkave Ausnehmung der Innenmantelfläche des ersten Rings ausdehnen kann. Um diese radiale Stauchung des zumindest einen Gleitrings zulassen zu können, weist die Ringnut eine in Richtung der Außenmantelfläche des zweiten Rings sich aufweitende Trapezform auf; was dazu führt, dass sich der zumindest eine Gleitring unter radialer Belastung darin seitlich ausdehnen kann. Insbesondere weitet sich die Trapezform der Ringnut radial nach außen gegenüber den ebenen Wandungsabschnitten des Gleitrings auf, sodass sich dieser in der Ringnut spannungsarm ausbreiten kann.

Um die Reibungsverluste zwischen dem zumindest einen Gleitring und dem ersten Ring möglichst gering zu halten, sollte als Material für den zumindest einen Gleitring ein solches gewählt werden, bei dem die Gleitreibungszahl zwischen dem zumindest einen Gleitring und dem ersten Ring möglichst gering ist. Insbesondere sollte die Gleitreibungszahl kleiner als 0,05 sein. Eine derartig geringe Gleitreibungszahl lässt sich insbesondere dann gewährleisten, wenn der zumindest eine Gleitring aus Teflon^{®} (PTFE) gefertigt ist. Den zumindest einen Gleitring aus Teflon^{®} zu fertigen, bringt daneben den weiteren vorteilhaften Effekt mit sich, dass in diesem Falle der erfindungsgemäße Schmuckring auch aggressiven Umgebungsbedingungen wie beispielsweise Salzwasser, bestimmten Säuren und Laugen ausgesetzt werden kann, da Teflon^{®} in Bezug auf einen derartigen Angriff in aller Regel resistent ist. Ein noch weiterer Vorteil, den die Herstellung des Gleitrings aus Teflon^{®} mit sich bringt, besteht darin, dass Teflon^{®} eine selbstschmierende Eigenschaft besitzt, sodass die Gleitfuge zwischen dem Gleitring und dem ersten Ring nicht geschmiert werden muss.

Da der zumindest eine Gleitring umfangseitig über die Außenmantelfläche des zweiten Rings mit seiner konvexen Gleitfläche radial übersteht, sodass der erste Ring darauf aufgepresst werden muss und dadurch eine radiale Dehnung erfährt, sollte der erste Ring wie auch der zweite Ring aus einem Metall gefertigt werden, das für derartige Belastungen im Wesentlichen unempfindlich ist. Insbesondere bietet es sich an, den ersten und/oder den zweiten Ring aus einem Metall aus der Gruppe von Metallen bestehend aus Gold, Silber, Platin, Titan, Messing und Nirostarstahl zu fertigen.

Um das Ineinanderschieben des ersten und des zweiten Rings zu ermöglichen, ohne dabei den Gleitring zu beschädigen, ist an zumindest einem Stirnende des ersten Rings ein Radies ausgebildet, welcher sich am Übergang der Innenmantelfläche zum Stirnende des ersten Rings streckt. Der sich konisch aufweitende phaseartige Radius dient dazu, um beim Aufschieben des ersten Rings auf den zweiten Ring auf den Überstand des zumindest einen Gleitrings über die Außenmantelfläche des zweiten Rings aufzureiten, sodass dieser radial zusammengepresst wird, um das Ineinanderschachteln der beiden Ringe zu erleichtern.

Gemäß einem weiteren Aspekt der vorliegenden Erfindung wird ein Produktionsverfahren zur Herstellung eines Schmuckrings vorgeschlagen, welcher einen ersten Ring mit einer Innenmantelfläche, einen zweiten Ring mit einer Außenmantelfläche und zumindest einem Gleitring umfasst. Um diese drei Einzelbestandteile konzentrisch zueinander anordnen zu können, sodass sich der zumindest eine Gleitring zwischen der Innenmantelfläche des ersten Rings und der Außenmantelfläche des zweiten Rings befindet, wird zunächst der zumindest eine Gleitring auf die Außenmantelfläche des zweiten Rings aufgespannt, um anschließend den ersten Ring auf den mit dem zumindest einen Gleitring versehenen zweiten Ring aufschieben zu können.

Da der zumindest eine Gleitring gemäß einer bevorzugten Ausgestaltung aus Teflon^{®} (PTFE) gefertigt ist und somit nur geringen Dehnungen unterworfen werden kann, wird der zumindest eine Gleitring vor dem Aufspannen an zumindest einer Stelle aufgetrennt, um dadurch leichter auf den zweiten Ring aufgespannt werden zu können.

Um eine Lagesicherung zwischen dem ersten Ring und dem zweiten Ring zu gewährleisten, wird vor dem Aufspannen des zumindest einen Gleitrings sowohl in der Innenmantelfläche des ersten Rings als auch in der Außenmantelfläche des zweiten Rings jeweils zumindest eine ringförmige Ausnehmung ausgebildet, in die der zumindest eine Gleitring jeweils teilweise eingreift. Diese Ausnehmungen sind somit derart ausgestaltet, um den zumindest einen Gleitring im Wesentlichen voll umfänglich aufzunehmen, sodass axiale Bewegungen der beiden Ringe zueinander im Wesentlichen ausgeschlossen sind.

Wie aus den vorangegangen Ausführungen deutlich geworden ist, steht der zumindest eine Gleitring mit seiner außenliegenden, umfangseitigen konvexen Gleitfläche über die Außenmantelfläche des zweiten Rings geringfügig über, wodurch das Aufschieben des ersten Rings auf den zweiten Ring erschwert wird. Um dennoch beim Aufschieben des ersten Rings auf den zweiten Ring weder den zumindest einen Gleitring zu beschädigen noch Gefahr zu laufen, diesen aus der Ringnut in der Außenmantelfläche des zweiten Rings heraus zu schieben, wird vor dem Aufspannen des zumindest einen Gleitrings der erste Ring an zumindest einem Stirnende im Bereich seines Übergangs zur Innenmantelfläche so abgerundet, dass der entstandene Radius beim Ineinanderschieben des zweiten Rings und des ersten Rings auf den zumindest einen Gleitring umfangseitig aufreitet, sodass dieser radial zusammengepresst wird.

### KURZE BESCHREIBUNG DER ZEICHNUNGEN

Im Folgenden wird die vorliegende Erfindung unter Bezugnahme auf zwei rein exemplarische Ausführungsformen näher beschrieben, welche unter Bezugnahme auf die folgenden Zeichnungen näher erläutert werden.
- Fig.1: zeigt einen Querschnitt durch die obere Hälfte eines schmalen erfindungsgemäßen Rings mit einem Gleitring; und
- Fig.2: zeigt einen Querschnitt durch die obere Hälfte eines breiten erfindungsgemäßen Rings mit zwei Gleitringen;

In beiden Figuren sind gleiche oder ähnliche Komponenten mit übereinstimmenden Bezugsziffern gekennzeichnet.

### BESCHREIBUNG DER BEISPIELHAFTEN AUSFÜHRUNGSFORMEN DER ERFINDUNG

Der in der Fig. 1 im Querschnitt dargestellte Schmuckring 1 besteht im Wesentlichen aus einem ersten Ring 2, einem zweiten Ring 3 sowie einem Gleitring 4. Der erste Ring 2, der zweite Ring 3 und der Gleitring 4 sind derart konzentrisch zueinander angeordnet, dass der erste Ring 2 den zweiten Ring 3 sowie den Gleitring 4 umfangseitig umgibt. Der Gleitring 4 umgibt seinerseits den zweiten Ring 3 umfangseitig, sodass der Gleitring 4 sich zwischen der Innenmantelfläche des ersten Rings 2 und der Aüßenmantelfläche des zweiten Rings 3 befindet. Der Gleitring 4 weist im Querschnitt betrachtet eine zylindrische-Klemmfläche 7 auf, welche im eingebauten Zustand in Richtung des Mittelpunkts des Schmuckrings 1 zeigt.

Von der Klemmfläche 7 aus erstrecken sich zwei im Wesentlichen ebene Wandungsabschnitte 9 radial nach außen, an welche sich eine konvex gewölbte Gleitfläche 8 anschließt, sodass der Gleitring 4 einen quasi tunnelförmigen Querschnitt besitzt. Damit der erste Ring 2 auf der konvexen Gleitfläche des Gleitrings 4 mit möglichst nur geringen Reibungsverlusten gleiten kann, besteht der Gleitring 4 aus einem Gleitmaterial mit einer nur sehr geringen Gleitreibungszahl in Bezug auf den ersten Ring 2, weshalb der Gleitring 4 vorzugsweise aus Teflon^{®} (PTFE) gefertigt werden kann.

Der erste Ring 2 weist an seiner Innenmantelfläche eine ringförmige Ausnehmung auf, welche in dem hier gezeigten Beispiel als konkav gewölbte Gleitringmulde 6 ausgebildet ist. An seiner rechten Stirnseite 10 bzw. im Übergangsbereich zwischen der rechten Stirnseite 10 zur Innenmantelfläche des ersten Rings 2 weist der erste Ring 2 einen ringförmigen, gephasten Abschnitt 11 auf. Mit anderen Worten ist der Übergangsbereich zwischen der rechten Stirnseite 10 und der Innenmantelfläche abgerundet, wie dies durch den Radiuspfeil (R 0,2) angedeutet ist. Die vorteilhafte Wirkung dieses abgerundeten ringförmigen Bereichs 11 wird später noch beim Zusammenbau des Rings genauer erläutert.

Der zweite Ring 3 weist in seiner Außenmantelfläche ebenfalls eine Ausnehmung auf, welche jedoch als trapezförmige Ringnut 5 ausgebildet ist, deren seitliche Wandungsflächen sich radial nach außen erweitern.

Sowohl der erste Ring 2 als auch der zweite Ring 3 sind aus einem Metall wie beispielsweise Silber, Weiß- oder Gelbgold (750 Karat), Platin, Titan, Messing oder Nirostastahl gefertigt.

So werden vorzugsweise beide Ringe 2, 3 aus ein und demselben Material gefertigt, jedoch können selbstverständlich durchaus auch besondere ästhetische Effekte auftreten, wenn die beiden Ringe 2, 3 aus unterschiedlichen Materialien gefertigt werden.

Wie der Fig. 1 entnommen werden kann, handelt es sich bei den beiden Ringen 2, 3 um hohlzylindrische Körper, deren Stirnflächen jedoch nicht plan enden, sondern vielmehr eine Wellenform beschreiben, was zu besonders ästhetischen Effekten führen kann, wenn der erste Ring 2 in Bezug auf den zweiten Ring 3 verdreht wird.

Damit die beiden Ringe.2, 3 bei einer Verdrehung zueinander nicht aneinander reiben, ist zwischen den beiden Ringen 2, 3 der Gleitring 4 eingebaut. Der Gleitring 4 befindet sich dabei in der trapezförmigen Ringnut 5 eingeklemmt, sodass die Klemmfläche 7 des Gleitrings 4 sich gegen den Ringnutgrund der Ringnut 5 klemmt. Die ebenen Wandungsabschnitte des Gleitrings 4 erstrecken sich in der Ringnut 5, wobei sich die Wandungsflächen der trapezförmigen Ringnut 5 radial nach außen von den ebenen Wandungsabschnitten 9 entfernen. Der Gleitring 4 ragt mit seinem außenseitigen Umfang in Form der konvex gewölbten Gleitfläche 8 aus der Ringnut 5 des zweiten Rings 3 heraus und taucht mit einem Abschnitt der konvex gewölbten Gleitfläche 8 in die Gleitringmulde 6 des ersten Rings ein.

Wie aus der Fig.1 entnommen werden kann, erstreckt sich zwischen der konvex gewölbten Gleitfläche 8 des Gleitrings 4 und der Gleitringmulde 6 ein gebogener Ringspalt RS 1, sodass der erste Ring 2 leicht gegenüber dem Gleitring 4 bzw. dem zweiten Ring 3 gedreht werden kann. Die Abmessungen der Ringe 2, 3, 4 sind so dimensioniert, dass sich zwischen dem ersten Ring 2 und dem zweiten Ring 3 ebenfalls ein Ringspalt RS2 ergibt, sodass der erste und der zweite Ring 3 bei einer Verdrehung sich nicht berühren können. Die Dimensionen der Ringe 2, 3, 4 sind dabei so bemessen, dass der Ringspalt RS1 kleiner als der Ringspalt RS ist. Vorzugsweise weist der Ringspalt RS1 ein lichte Weite von 0,1 mm und der Ringspalt RS2 eine lichte Weite von 0,2 mm auf.

Da der Gleitring 4 aus einem verhältrusmäßigen dehnungsarmen Material wie beispielsweise Teflon^{®} (PTFE) gefertigt ist, wird der Gleitring 4 zum Aufspannen in die Ringmulde 5 an einer Stelle aufgetrennt, sodass der Gleitring 4 geringfügig aufgebogen werden kann, um anschließend in die Ringnut 5 eingepasst zu werden. Da die radiale Dickenabmessung des Gleitrings 4 größer als die radiale Tiefenabmessung der Ringnut 5 ist, steht der Gleitring 4 über der Ringnut 5 über, sodass der Gleitring 4 beim Zusammenbau des Schmuckrings 1 in radialer Richtung zusammengepresst werden muss, um den ersten Ring 2 aufschieben zu können. Um ein derartiges Zusammenpressen des Gleitrings 4 in radialer Richtung zu erleichtern, ist der erste Ring 2 mit dem zuvor beschriebenen ringförmigen Radius 11 am Übergang zwischen der Innenmantelfläche und dem rechten Stirnende 10 versehen, sodass der Radius 11 beim Aufschieben des ersten Rings 2 auf der konvex gewölbten Gleitfläche 8 des Gleitrings 4 aufreitet, sodass dieser durch die Keilwirkung des Radius 11 radial zusammengepresst wird. Da der Gleitring 4 bei einer derartigen radialen Stauchung selbstverständlich in eine andere Richtung ausweichen muss, weitet sich die trapezförmige Ringnut 5 gegenüber den ebenen Wandungsabschnitten 9 des Gleitrings 4 linear auf, wie dies durch das Winkelsymbol angedeutet ist. Auf diese Weise kann der Gleitring 4 bei einer radialen Stauchung seitlich in diese keilförmigen Gereiche ausweichen, wodurch der erste Ring 2 leicht auf den mit dem Gleitring 4 versehenen zweiten Ring 3 aufgeschoben werden kann.

In der Fig. 2 ist ein Schmuckring 1 dargestellt, der in seinem konstruktiven Aufbau jedoch im Wesentlichen dem unter Bezugnahme auf die Fig. 1 beschriebenen Schmuckring 1 gleicht. Abweichend davon weist der in der Fig.2 dargestellte Schmuckring 1 jedoch eine größere Breite auf, weshalb hier zwischen dem ersten Ring 2 und zweiten Ring 3 zwei voneinander beabstandete Gleitringe 4 eingebracht sind, wodurch ein Verkippen des ersten Rings 2 in Bezug auf den zweiten Ring 3 vermieden werden soll. Da die Lagerung des zweiten Gleitrings 4 bei der in der Fig.2 gezeigten Ausführungsform hinsichtlich der Ausbildung der Ringnut 5 und der Gleitringmulde 6 identisch übereinstimmt, wird an dieser Stelle lediglich auf die zuvor getroffenen Ausführungen verwiesen.

Als Variante zu dem in der Fig. 2 dargestellten breiten Schmuckring wäre es beispielweise möglich, anstelle einen breiten ersten Ring 2 vorzusehen, den ersten Ring 2 zweiteilig in Form zweiter schmalerer Ringe ausbilden, so dass diese beiden schmaleren Ringe unabhängig voneinander um den zweiten Ring gedreht werden können.

### BEZUGSZEICHENLISTE

- 1: Schmuckring
- 2: Erster Ring
- 3: Zweiter Ring
- 4: Gleitring
- 5: Ringnut
- 6: Gleitringmulde (konkav gewölbt)
- 7: Klemmfläche
- 8: Gleitfläche (konvex gewölbt)
- 9: Wandungsabschnitt (eben)
- 10: Stirnende
- 11: Radius
- RS1: Ringspalt Gleitring - erster Ring
- RS2: Ringspalt erster Ring - zweiter Ring

## Patentansprüche

1. Schmuckring, umfassend
- einen ersten Ring (2) mit einer Innenmantelfläche;
- einen zweiten Ring (3) mit einer Außenmantelfläche; und
- zumindest einen Gleitring (4), **dadurch gekennzeichnet dass**
der erste Ring (2), der zweite Ring (3) und der zumindest eine Gleitring (4) derart konzentrisch zueinander angeordnet sind, dass der zumindest eine Gleitring (4) zwischen der Innenmantelfläche des ersten Rings (2) und der Außenamtesfläche des zweiten Rings (3) liegt.

2. Schmuckring gemäß Anspruch 1,
wobei der erste Ring (2) so um den zweiten Ring (3) angeordnet ist, dass die Innenmantelfläche des ersten Rings (2) der Außenmantelfläche des zweiten Rings (3) durch den zumindest einen Gleitring (4) beabstandet gegenüberliegt.

3. Schmuckring gemäß Anspruch 1 oder 2,
wobei zumindest der erste Ring (2) entlang seiner Innenmantelfläche auf dem zumindest einen Gleitring (4) gleitet.

4. Schmuckring gemäß einem der Ansprüche 1 bis 3,
wobei der zumindest eine Gleitring (4) einen Innenumfang aufweist, der als zylindrische Klemmfläche (7) ausgebildet ist, und wobei der zumindest eine Gleitring (4) einen der zylindrische Klemmfläche (7) gegenüberliegenden Außenumfang aufweist, der als konvex gewölbte Gleitfläche (8) ausgebildet ist.

5. Schmuckring gemäß Anspruch 4,
wobei der zumindest eine Gleitring (4) ferner zwei im Wesentlichen ebene Wandungsabschnitte (9) aufweist, welche sich zwischen der zylindrischen Klemmfläche (7) und der konvex gewölbte Gleitfläche (8) radial erstrecken.

6. Schmuckring gemäß einem der Ansprüche 1 bis 5,
wobei sowohl in der Innenmantelfläche des ersten Rings (2) als auch in der Außenmantelfläche des zweiten Rings (3) jeweils zumindest eine ringförmige Ausnehmung ausgebildet ist, in die der zumindest eine Gleitring (4) eingreift.

7. Schmuckring gemäß Anspruch 6,
wobei die zumindest eine Ausnehmung in der Innenmantelfläche des ersten Rings (2) als konkave Gleitringmulde (6) ausgebildet ist, in welche die konvex gewölbte Gleitfläche (8) des zumindest einen Gleitrings (4) zumindest teilweise eingreift.

8. Schmuckring gemäß Anspruche 6 oder 7,
wobei die zumindest eine Ausnehmung in der Außenmantelfläche des zweiten Rings (3) als Ringnut (5) ausgebildet ist, in die der zumindest eine Gleitring (4) mit seinen ebenen Wandungsabschnitten (9) zumindest teilweise eingreift.

9. Schmückring gemäß Anspruch 8,
wobei der zumindest eine Gleitring (4) mit seiner zylindrische Klemmfläche (7) in die Ringnut (5) geklemmt ist und mit seiner gewölbten Gleitfläche (8) über die Ringnut (5) übersteht.

10. Schmuckring gemäß Anspruch 8 oder 9,
wobei die Ringnut (5) eine radiale Tiefenabmessung aufweist und der zumindest eine Gleitring (4) eine radiale Dickenabmessung aufweist, die größer als die radiale Tiefenabmessung der Ringnut (5) ist, so dass der zumindest eine Gleitring (4) über die Ringnut (5) übersteht.

11. Schmuckring gemäß einem der Ansprüche 8 bis 10,
wobei die Ringnut (5) eine in Richtung der Außenmantelfläche des zweiten Rings (3) sich aufweitende Trapezform aufweist.

12. Schmuckring gemäß einem der Ansprüche 8 bis 11,
wobei die Trapezform der Ringnut (5) sich radial nach außen gegenüber den ebenen Wandungsabschnitten (9) des zumindest einen Gleitrings (4) aufweitet.

13. Schmuckring gemäß Anspruch 12,
wobei die Aufweitung so ausgebildet ist, dass sich darin der Gleitring (4) bei radialer Belastung ausdehnen kann.

14. Schmuckring gemäß einem der voranstehenden Ansprüche,
wobei die Gleitreibungszahl zwischen dem zumindest einem Gleitring (4) und dem ersten Ring (2) kleiner als 0,05 ist.

15. Schmuckring gemäß einem der voranstehenden Ansprüche,
wobei der zumindest eine Gleitring (4) aus Teflon^{®} gefertigt ist.

16. Schmuckring gemäß einem der voranstehenden Ansprüche,
wobei zumindest der erste Ring (2) oder der zweite Ring (3) aus einem Metall aus der Gruppe aus Metallen bestehend aus Silber, Gold, Platin, Titan, Messing und Nirostastahl gefertigt ist.

17. Schmuckring gemäß einem der voranstehenden Ansprüche,
wobei der erste Ring (2) ein Stirnende (10) aufweist, das an seinem Übergang zu der Innenmantelfläche abgerundet ist.

18. Produktionsverfahren zur Herstellung eines Schmuckrings (1) umfassend einen ersten Ring (2) mit einer Innenmantelfläche, einen zweiten Ring (3) mit einer Außenmantelfläche und zumindest einen Gleitring (4), **gekennzeichnet durch** Schritte:
- Aufspannen des zumindest einen Gleitrings (4) auf die Außenmantelfläche des zweiten Rings (3);
- Ineinanderschieben des mit dem zumindest einen Gleitring (4) versehenen zweiten Rings (3) und des ersten Rings (2), so dass der zumindest eine Gleitring (4) zwischen der Innenmantelfläche des ersten Rings (2) und der Außenamtesfläche des zweiten Rings (3) liegt.

19. Produktionsverfahren gemäß Anspruch 18,
wobei der zumindest eine Gleitring (4) vor dem Aufspannen an zumindest einer Stelle aufgetrennt wird, um leicht auf den zweiten Ring (3) aufgespannt werden zu können.

20. Produktionsverfahren gemäß Anspruch 18,
wobei vor dem Aufspannen des zumindest einen Gleitrings (4) sowohl in der Innenmantelfläche des ersten Rings (2) als auch in der Außenmantelfläche des zweiten Rings (3) jeweils zumindest eine ringförmige Ausnehmung (5, 6) ausgebildet wird, in die der zumindest eine Gleitring jeweils teilweise eingreift.

21. Produktionsverfahren gemäß Anspruch 20,
wobei die ringförmige Ausnehmung (5) des zweiten Rings (3) mit einer sich nach außen aufweitenden Trapezform ausgebildet wird, so dass sich darin der Gleitring (4) bei radialer Belastung ausdehnen kann.

22. Produktionsverfahren gemäß Anspruch 18,
wobei vor dem Aufspannen des.zumindest einen Gleitrings (4) der erste Ring (2) an zumindest einem Stirnende (10) im Bereich seines übergangs zur Innenmantelfläche so abgerundet wird, dass der entstandene Radius beim Ineinanderschieben des zweiten Rings (3) und des ersten Rings (2) auf den zumindest einen Gleitring (4) umfangseitig aufreitet und diesen radial zusammenpresst.

## Claims

1. Jewellery ring comprising
- a first ring (2) with an inner circumferential surface
- a second ring (3) with an outer circumferential surface and
- at least one sliding ring (4), **characterised in that**
the first ring (2), the second ring (3) and the at least one sliding ring (4) are arranged concentrically to each other in such a way that the at least one sliding ring (4) lies between the inner circumferential surface of the first ring (2) and the outer circumferential surface of the second ring (3).

2. Jewellery ring according to claim 1,
wherein the first ring (2) is arranged around the second ring (3) so that the inner circumferential surface of the first ring (2) lies opposite the outer circumferential surface of the second ring (3) distanced by the at least one sliding ring (4).

3. Jewellery ring according to claim 1 or 2,
wherein at least the first ring (2) slides along its inner circumferential surface on the at least one sliding ring (4).

4. Jewellery ring according to any one of claims 1 to 3,
wherein the at least one sliding ring (4) comprises an inner circumference embodied as a cylindrical clamping surface (7) and wherein the at least one sliding ring (4) comprises an outer circumference lying opposite the cylindrical clamping surface (7) embodied as a convexly curved sliding surface (8).

5. Jewellery ring according to claim 4,
wherein the at least one sliding ring (4) further comprises two substantially flat wall sections (9) extending radially between the cylindrical clamping surface (7) and the convexly curved sliding surface (8).

6. Jewellery ring according to any one of claims 1 to 5,
wherein embodied in both the inner circumferential surface of the first ring (2) and in the outer circumferential surface of the second ring (3) there is in each case at least one annular recess in which the at least one sliding ring (4) engages.

7. Jewellery ring according to claim 6,
wherein the at least one recess in the inner circumferential surface of the first ring (2) is embodied as a concave sliding ring cavity (6) in which the convexly curved sliding surface (8) of the at least one sliding ring (4) engages at least partially.

8. Jewellery ring according to claim 6 or claim 7,
wherein the at least one recess in the outer circumferential surface of the second ring (3) is embodied as an annular groove (5) in which the at least one sliding ring (4) engages with its flat wall sections (9) at least partially.

9. Jewellery ring according to claim 8,
wherein the at least one sliding ring (4) is clamped in the annular groove (5) by means of its cylindrical clamping surface (7) and protrudes over the annular groove (5) by means of its curved sliding surface (8).

10. Jewellery ring according to claim 8 or 9,
wherein the annular groove (5) comprises a radial depth and the at least one sliding ring (4) comprises a radial thickness which is larger than the radial depth of the annular groove (5) so that the at least one sliding ring (4) protrudes over the annular groove (5).

11. Jewellery ring according to any one of claims 8 to 10,
wherein the annular groove (5) comprises a trapezoidal shape expanding in the direction of the outer circumferential surface of the second ring (3).

12. Jewellery ring according to any one of claims 8 to 11,
wherein the trapezoidal shape of the annular groove (5) expands radially outward against the flat wall sections (9) of the at least one sliding ring (4).

13. Jewellery ring according to claim 12,
wherein the expansion is embodied so that the sliding ring (4) can expand therein on radial stress.

14. Jewellery ring according to any one of the preceding claims,
wherein the coefficient of kinetic friction between the at least one sliding ring (4) and the first ring (2) is less than 0.05.

15. Jewellery ring according to any one of the preceding claims,
wherein the at least one sliding ring (4) is made of Teflon®.

16. Jewellery ring according to any one of the preceding claims,
wherein at least the first ring (2) or the second ring (3) is made of a metal from the group of metals consisting of silver, gold, platinum, titanium, brass and stainless steel.

17. Jewellery ring according to any one of the preceding claims, wherein the first ring (2) comprises a front end (10) which is rounded at its junction with the inner circumferential surface.

18. Method for the production of a jewellery ring (1) comprising a first ring (2) with an inner circumferential surface, a second ring (3) with an outer circumferential surface and at least one sliding ring (4), **characterised by** the steps:
- clamping the at least one sliding ring (4) on the outer circumferential surface of the second ring (3)
- pushing the second ring (3) provided with the at least one sliding ring (4) and the first ring (2) into one another so that the at least one sliding ring (4) lies between the inner circumferential surface of the first ring (2) and the [outer circumferential surface] of the second ring (3).

19. Production method according to claim 18,
wherein the at least one sliding ring (4) is separated at at least one point before clamping so that it can be easily clamped on the second ring (3).

20. Production method according to claim 18.
wherein before the clamping of the at least one sliding ring (4) at least one annular recess (5, 6) is embodied in both the inner circumferential surface of the first ring (2) and in the outer circumferential surface of the second ring (3) in which the at least one sliding ring partially engages in each case.

21. Production method according to claim 20,
wherein the annular recess (5) of the second ring (3) is embodied with an outwardly expanding trapezoidal shape so that the sliding ring (4) is able to extend on radial stress.

22. Production method according to claim 18,
wherein before the clamping of the at least one sliding ring (4) the first ring (2) is rounded on at least one front end (10) in the region of its junction with the inner circumferential surface in such a way that the radius formed when the second ring (3) and the first ring (2) are pushed into one another mounts the circumference of the at least one sliding ring (4) and compresses this radially.

## Revendications

1. Bague de bijouterie, comprenant
- un premier anneau (2) avec une surface d'enveloppe intérieure ;
- un deuxième anneau (3) avec une surface d'enveloppe extérieure ; et
- au moins un anneau de glissement (4),
**caractérisée en ce que** le premier anneau (2), le deuxième anneau (3) et le au moins un anneau de glissement (4) sont disposés concentriquement les uns par rapport aux autres de telle sorte que le au moins un anneau de glissement (4) se situe entre la surface d'enveloppe intérieure du premier anneau (2) et la surface d'enveloppe extérieure du deuxième anneau (3).

2. Bague de bijouterie suivant la revendication 1, dans laquelle le premier anneau (2) est disposé autour du deuxième anneau (3) de sorte que la surface d'enveloppe intérieure du premier anneau (2) se situe en vis-à-vis de la surface d'enveloppe extérieure du deuxième anneau (3), à distance l'une de l'autre par le au moins un anneau de glissement (4).

3. Bague de bijouterie suivant l'une des revendications 1 et 2, dans laquelle au moins le premier anneau (2) glisse le long de sa surface d'enveloppe intérieure sur le au moins un anneau de glissement (4).

4. Bague de bijouterie suivant l'une des revendications 1 à 3, dans laquelle le au moins un anneau de glissement (4) présente un pourtour intérieur, qui est configuré sous forme de surface de serrage (7) cylindrique, et dans laquelle le au moins un anneau de glissement (4) présente un pourtour extérieur en vis-à-vis de la surface de serrage cylindrique (7), configuré sous forme de surface de glissement (8) de courbure convexe.

5. Bague de bijouterie suivant la revendication 4, dans laquelle le au moins un anneau de glissement (4) présente en outre deux sections de paroi (9) essentiellement planes, qui s'étendent dans la direction radiale entre la surface de serrage cylindrique (7) et la surface de glissement (8) de courbure convexe.

6. Bague de bijouterie suivant l'une des revendications 1 à 5, dans laquelle au moins un creux annulaire, dans lequel s'engage le au moins un anneau de glissement (4), est réalisé aussi bien dans la surface d'enveloppe intérieure du premier anneau (2) que dans la surface d'enveloppe extérieure du deuxième anneau (3).

7. Bague de bijouterie suivant la revendication 6, dans laquelle le au moins creux dans la surface d'enveloppe intérieure du premier anneau (2) est configuré sous forme de cavité d'anneau de glissement (6) concave, dans laquelle s'engage, au moins en partie, la surface de glissement (8) de courbure convexe de le au moins un anneau de glissement (4).

8. Bague de bijouterie suivant l'une des revendications 6 ou 7, dans laquelle le au moins un creux dans la surface d'enveloppe extérieure du deuxième anneau (3) est configuré sous forme de gorge annulaire (5), dans laquelle s'engage, au moins en partie, le au moins un anneau de glissement (4) par ses sections de paroi (9) planes.

9. Bague de bijouterie suivant la revendication 8, dans laquelle le au moins un anneau de glissement (4) est coincé dans la gorge annulaire (5) par sa surface de serrage cylindrique (7) et dépasse de la gorge annulaire (5) par sa surface de glissement cintrée (8).

10. Bague de bijouterie suivant l'une des revendications 8 ou 9, dans laquelle la gorge annulaire (5) présente une dimension en profondeur radiale et le au moins un anneau de glissement (4) présente une dimension en épaisseur radiale, qui est plus grande que la dimension en profondeur radiale de la gorge annulaire (5), de sorte que le au moins un anneau de glissement (4) dépasse de la gorge annulaire (5).

11. Bague de bijouterie suivant l'une des revendications 8 à 10, dans laquelle la gorge annulaire (5) présente une forme trapézoïdale s'élargissant en direction de la surface d'enveloppe extérieure du deuxième anneau (3).

12. Bague de bijouterie suivant l'une des revendications 8 à 11, dans laquelle la forme trapézoïdale de la gorge annulaire (5) s'élargit radialement vers l'extérieur par rapport aux sections de paroi planes (9) du au moins un anneau de glissement (4).

13. Bague de bijouterie suivant la revendication 12, dans laquelle l'élargissement est configuré de sorte que l'anneau de glissement (4) peut s'y étirer sous l'effet d'une contrainte radiale.

14. Bague de bijouterie suivant l'une des revendications précédentes, dans laquelle le coefficient de frottement par glissement entre le au moins un anneau de glissement (4) et le premier anneau (2) est inférieur à 0,05.

15. Bague de bijouterie suivant l'une des revendications précédentes, dans laquelle le au moins un anneau de glissement (4) est fabriqué en Téflon®.

16. Bague de bijouterie suivant l'une des revendications précédentes, dans laquelle au moins le premier anneau (2) ou le deuxième anneau (3) est fabriqué en un métal du groupe des métaux constitué d'argent, d'or, de platine, de titane, de laiton et d'acier au Nirosta.

17. Bague de bijouterie suivant l'une des revendications précédentes, dans laquelle le premier anneau (2) présente une extrémité frontale (10), qui est arrondie à sa transition avec la surface d'enveloppe intérieure.

18. Procédé de production destiné à la fabrication d'une bague de bijouterie (1) comprenant un premier anneau (2) avec une surface d'enveloppe intérieure, un deuxième anneau (3) avec une surface d'enveloppe extérieure, et au moins un anneau de glissement (4),
**caractérisé par** les étapes :
- fixation de le au moins un anneau de glissement (4) sur la surface d'enveloppe extérieure du deuxième anneau (3) ;
- emboîtement du deuxième anneau (3), muni du au moins un anneau de glissement (4), et du premier anneau (2), de sorte que le au moins un anneau de glissement (4) se situe entre la surface d'enveloppe intérieure du premier anneau (2) et la surface d'enveloppe extérieure du deuxième anneau (3).

19. Procédé de production suivant la revendication 18, dans lequel le au moins un anneau de glissement (4) est séparé avant la fixation en au moins un endroit, pour pouvoir être fixé facilement sur le deuxième anneau (3).

20. Procédé de production suivant la revendication 18, dans lequel, avant la fixation du au moins anneau de glissement (4), au moins un creux annulaire (5, 6), dans lequel s'engage en partie le au moins un anneau de glissement, est réalisé aussi bien dans la surface d'enveloppe intérieure du premier anneau (2) que dans la surface d'enveloppe extérieure du deuxième anneau (3).

21. Procédé de production suivant la revendication 20, dans lequel le creux annulaire (5) du deuxième anneau (3) est configuré avec une forme trapézoïdale s'élargissant vers l'extérieur, de sorte que l'anneau de glissement (4) peut s'y étirer sous l'effet d'une contrainte radiale.

22. Procédé de production suivant la revendication 18, dans lequel, avant la fixation du au moins un anneau de glissement (4), le premier anneau (2) est arrondi sur au moins une extrémité frontale (10) dans la zone de sa transition avec la surface d'enveloppe intérieure, de sorte que le rayon formé monte du côté périphérique, lors de l'emboîtement du deuxième anneau (3) et du premier anneau (2), sur le au moins un anneau de glissement (4) et comprime ce dernier dans la direction radiale.
